# EUROPÄISCHE PATENTSCHRIFT

(11) **EP 1 331 345 B1**
(45) Veröffentlichungstag und Bekanntmachung des Hinweises auf die Patenterteilung: **22.10.2008**
(21) Anmeldenummer: 02027730.7
(22) Anmeldetag: 11.12.2002
(51) Int. Cl.: E05F 15/00

(54) **Sicherheitsschalteinrichtung**
Safety switching device
Dispositif de commutation de sécurité

(30) Priorität: 23.01.2002 DE 10202380
(43) Veröffentlichungstag der Anmeldung: 30.07.2003
(73) Patentinhaber: Menz, Jürgen, 51069 Köln (DE)
(72) Erfinder: Menz, Jürgen, 51069 Köln (DE)
(74) Vertreter: Nau, Walter

(56) Entgegenhaltungen:
- PATENT ABSTRACTS OF JAPAN Bd. 007, Nr. 104 (M-212), 6. Mai 1983 (1983-05-06) & JP 58 026621 A (NISSAN JIDOSHA KK), 17. Februar 1983 (1983-02-17)
- PATENT ABSTRACTS OF JAPAN Bd. 1995, Nr. 09, 31. Oktober 1995 (1995-10-31) & JP 07 151615 A (NISSEI DENKI KK), 16. Juni 1995 (1995-06-16)

## Beschreibung

Die Erfindung bezieht sich auf eine Sicherheitsschalteinrichtung für kraftbetätigte Anlagen, wie Rolltore, Rollgitter, Hebe-, Arbeitsbühnen, Arbeitstische und dergleichen, für kraftbetätigte Maschinen, wie Roboter und fahrerlose Transportsysteme sowie für kraftbetätigte Fenster, Türen, Schiebeanlagen usw., insbesondere von Kraftfahrzeugen gemäß den Merkmalen des Oberbegriffs des Patentanspruchs 1.

Lichtwellenleiter sind allgemein bekannt. Sie sind auch schon als Element einer Sicherheitsschalteinrichtung in der Zeitschrift "f + h - fördern und heben" 36 (1986) Nr. 2, ab Seite 106 beschrieben worden. Der Lichtwellenleiter, der in dieser Abhandlung in Verbindung mit fahrerlosen Transportsystemen und Robotern beschrieben ist, weist einen Kern auf, der aus Glas besteht und einen hohen Brechungskoeffizienten aufweist. Um die Glasfaser ist eine Außenschicht mit einem geringen Brechungskoeffizienten angeordnet, die wiederum von einer Schutzummantelung umgeben ist. Das Licht passiert den Leiter direkt und über Reflektionen an der Grenzschicht. Bei einer scharfen Krümmung des Leiters verliert das Licht die Fähigkeit, den scharfen Radien des Kerns zu folgen. Ein Teil des Lichts verlässt den Kern und gelangt in die Außenschicht. Aufgrund des geringen Brechungskoeffizienten hat das Licht keine Möglichkeit, in den Kern zurückzukehren und geht somit verloren. Maßgebend für den Lichtverlust ist daher der Krümmungsgrad. Da offensichtlich eine übliche Krümmung des Lichtwellenleiters durch Druckbelastung quer zum Lichtwellenleiter nicht ausreicht, einen hinreichenden Lichtverlust zu erzeugen, der vom Lichtsensor als Schaltimpuls benutzt werden kann, wird in dem angegebenen Dokument vorgeschlagen, um den Schutzmantel des Lichtwellenleiters eine Spirale aus einem Kunststoff zu wickein. Wird nun ein Druck ausgeübt, so wird dieser zunächst von der Spirale aufgenommen, die ihn auf den eigentlichen Lichtwellenleiter überträgt. Dadurch wird eine Verstärkung der Krümmung hervorgerufen, die dann zu einem solchen Lichtverlust führen soll, dass der Lichtsensor dies als Schaltimpuls registrieren kann.
Ein solcher Lichtwellenleiter ist daher zur verlustarmen Leitung von Licht geeignet, weniger aber als Schaltelement einer Sicherheitsschalteinrichtung. Er kann den Anforderungen heutiger kraftbetätigter Anlagen, Maschinen usw. nicht genügen, da bereits mit geringen Kräften auf den Lichtwellenleiter ein eindeutiges Schaltsignal erzeugt werden soll, das auch sehr schnell registriert werden kann.

In der DE- 37 31 428 A1 wird für eine Sicherheitsschalteinrichtung an Fenstern eine Vorrichtung beschrieben, die einen Lichtwellenleiter aufweist, der ebenfalls mit einer Spirale aus Kunststoff umwickelt ist. Dort wird zusätzlich die Aussage gemacht, dass die Länge "X" einer Schraubenwindung der Spirale in Längsrichtung vorzugsweise kleiner als eine Fingerbreite ist. Dadurch soll der Krümmungsgrad des Lichtwellenleiters verstärkt werden, der in dieser Patentanmeldung aus Acrylglas hergestellt ist.
Aus den zuvor geschilderten Gründen, wird auch diese Schalteinrichtung bzw. die Verwendung des dort beschriebenen Lichtwellenleiter als ungenügend eingestuft.

Es ist weiterhin ein gattungsbildender Lichtwellenleiter bekannt, Patent Abstracts of Japan Bd. 007, Nr. 104 (M.212), 6. Mai 1983 JP 58 026621 A (Nissan Jidosha KK), 17. Februar 1983, der zum Einbau in den Dichtgummi eines Fahrzeugfensters vorgesehen ist. Die Außenwand des Lichtwellenleiters ist aus einem Duroplastharz hergestellt, wobei der Lichtleitkern aus einer transparenten Flüssigkeit besteht.

Das Dokument JP-07151615 offenbart eine Sicherheits-Schalteinrichtung, die alle Merkmale des Oberbegriffs des Anspruchs 1 offenbart.

Der Erfindung liegt die Aufgabe zugrunde, eine Sicherheitsschalteinrichtung für verschiedenartige Anwendungsfälle zur Verfügung zu stellen, die allen sicherheitstechnischen Anforderungen genügt, auf geringe Druckkräfte reagiert, und wobei bereits geringe Druckkräfte zu einem eindeutigen Schaltimpuls führen.

Die Aufgabe der Erfindung wird durch die kennzeichnenden Merkmale des Patentanspruchs 1 und des Verfahrensanspruchs 7 gelöst.
Der erfindungsgemäße Lichtwellenleiter leitet direkt durch den glasklaren Werkstoff und über Reflektionen an der Grenzschicht zwischen dem Lichtleitkern und der Außenwand das Licht entlang des Leiters, wobei ein hoher Brechungskoeffizient oder Brechungsindex für den Lichtleitkern vorgesehen ist, damit eine möglichst verlustarme Leitung erfolgt und die Außenwand mit einem geringen bzw. einem geringeren Brechungskoeffizienten oder Brechungsindex ausgestaltet ist. Die Änderung der Lichtleitung entlang des Lichtwellenleiters bzw. die Änderung der am Lichtsensor ankommenden Lichtstärke wird dadurch hervorgerufen, dass der Lichtleitkern und die Außenwand elastisch verformbar sind und sich bei Druckbeaufschlagung elastisch verformen. Dabei treten natürlich auch Verbiegungen des Lichtwellenleiters auf, die auch eine Änderung der Lichtverluste bewirken. Diese sind aber von geringerer Bedeutung.
Aufgrund der Elastizität des Lichtleitkerns ändert sich bei einer Druckbelastung der Querschnitt desselben, so dass die Lichtverluste bzw. die den Lichtsensor errichende Lichtstärke sehr schnell abnimmt. Ein ähnlicher Effekt tritt auch dann auf, wenn die Außenwand elastisch verformbar ist, da dadurch an der zusammengepressten Stelle sich die Reflektion ändert und Lichtverluste auftreten.
Eine Addition der Effekte tritt natürlich auf, weil sowohl der Lichtleitkern als auch die Außenwand elastisch verformbar sind und aufgrund von Druckbelastung ihre Querschnitte ändern.
Auch bei der erfindungsgemäßen Ausgestaltung kann eine den Lichtwellenleiter umgebende Spirale hilfreich sein, um den Druck und damit die Querschnittsveränderungen partiell zu verstärken.
Erfindungsgemäß wird vorgeschlagen, dass der Lichtleitkern Gel, insbesondere Silicon-Gel oder andere Kunststoffe aufweist. Diese Werkstoffe haben einen hohen Brechungskoeffizienten oder Brechungsindex, sind trotzdem verformbar. Der Grundwerkstoff des Silicon-Gels ist flüssig und fließfähig, so dass sich der Werkstoff gut verarbeiten lässt und sich auch gut in die Außenwand einbringen lässt, wobei anschließend eine Aushärtung bzw. Erstarrung erfolgt, ohne dass sich dabei Blasen bilden, so dass auch anschließend ein Werkstoff vorliegt, der elastisch nachgiebig ist. Die Lichtquelle und der Lichtsensor haben vorschlagsgemäß stopfenartige Verlängerungen, die dichtend in die Außenwand eingesetzt werden.
Es sei ausdrücklich darauf hingewiesen, dass als Werkstoff für den Lichtleitkern auch andere Kunststoffe im Sinne der Erfindung benutzt werden können.
In weiterer Ausgestaltung der Erfindung ist die Außenwand als Schlauchkörper ausgebildet, der vorzugsweise aus einem thermoplastischen Werkstoff hergestellt ist. Ein derartiger thermoplastischer Schlauchkörper erfüllt die Forderung nach geringerem Brechungskoeffizienten oder Brechungsindex als die Werkstoffe für den Lichtleitkern und kann in beliebigen Längen und Größen hergestellt und benutzt werden. Auch dieser thermoplastische Schlauchkörper ist elastisch verformbar, so dass durch ein Zusammendrücken dieses erfindungsgemäßen Lichtwellenleiters eine sehr starke Veränderung der Lichtleitung entlang des Leiters eintritt.

Die Außenwand kann auch erfindungsgemäß aus einem elastomeren oder thermoplastisch elastomeren Werkstoff, aus Kautschuk, aus einem thermoplastischen Werkstoff, aus einem polymeren Werkstoff oder sonstigen Kunststoff hergestellt sein.
Es sei ausdrücklich darauf hingewiesen, dass die Erfindung nicht auf die für den Lichtleitkern und die Außenwand beschriebenen Werkstoffe beschränkt ist. Es können alle Werkstoffe verwendet werden, die die beschriebenen Anforderungen an die Elastizität, Verarbeitbarkeit und die entsprechenden Brechungskoeffizienten, auch Brechungsindex oder auch Brechzahl genannt, erfüllen.
Weiterhin ist es wichtig, dass die Werkstoffe für den Lichtleitkern und die Außenwand glasklar sind.

In vorteilhafter Weise kann der Schlauchkörper von einer Schutzschicht umgeben sein, die sowohl einen Schutz gegen mechanische Beschädigung als auch einen Schutz gegen Lichtverlust bzw. Eindringen von Fremdlicht sicherstellt. Diese Schutzschicht muss ebenfalls elastisch sein und darf die Elastizität des Lichtleitkerns und/oder der Außenwand nicht behindern.
Statt der als Schlauchkörper ausgebildeten Außenwand und der Schutzschicht kann auch eine Schutzschicht oder ein Schutzkörper zur Anwendung kommen, der auf seiner Innenseite einen Werkstoffauftrag aufweist, der die Außenwand bildet und deren Funktion übernimmt.
Ein solcher Lichtwellenleiter kann auch zusammen als Einheit extrudiert werden, z.B. in einer Triplexextrusion.

Weiterhin wird vorgeschlagen, dass der Lichtwellenleiter einen rechteckigen Querschnitt aufweist, so dass er sich leicht beliebigen Schließkanten zuordnen lässt. Der Lichtwellenleiter kann auch bandartig bzw. streifenartig ausgebildet sein und als Klebestreifen an Schließkanten klebend befestigt werden. Dabei können entweder flache bandartige Schlauchkörper zur Anwendung kommen oder auch Folien, die vor oder nach dem Einfüllen des Materials für den Lichtleitkern seitlich verschlossen werden. Es sei allerdings darauf hingewiesen, dass es nicht unbedingt nötig ist, die Folien oder Bändern nach Aufbringen des Werkstoffes für den Lichtleitkern seitlich zu verschließen, da das Licht an der Lichtquelle auch derart gebündelt sein kann, dass seitliche Lichtverluste von unter geordneter Bedeutung sind.

Gemäß den Verfahrensmerkmalen der Erfindung kann der Lichtwellenleiter dadurch hergestellt werden, dass in einen Schlauch Silicon-Gel oder ein anderer Kunststoff in fließfähigem Zustand ggf. mittels Druck eingefüllt wird, wobei anschließend das Silicon-Gel oder der Kunststoff zu einer elastisch verformbaren Masse erstarrt bzw. aushärtet. Ein derartiges Erstarren bzw. Aushärten ist ohne Bildung von Bläschen, die die Lichtleitung stören könnten, möglich. Es erfolgt darüber hinaus eine klebeartige Befestigung des Silicon-Gels an der Innenwand des Schlauches, so dass ein derartiger Lichtwellenleiter auch beliebig portioniert werden kann.

Zur Herstellung band- bzw. streifenartiger Lichtwellenleiter werden Folien verwendet, wobei auf einer Seite einer Folie das Lichtleitmaterial aufgebracht wird, die weitere Folie darüber angebracht und nach dem Aushärten oder Erstarren des Lichtleitmaterials streifen- oder bandartige Lichtwellenleiter abgetrennt bzw. abgeschnitten werden. Eine der Folien kann auch mit einem Klebestreifen versehen sein, so dass eine einfache und kostengünstige Befestigung eines derartigen Lichtwellenleiter an einer Schließkante möglich ist.

Zur weiteren Erläuterung der Erfindung wird auf die Zeichnungen verwiesen, in denen ein Ausführungsbeispiel der Erfindung vereinfacht dargestellt ist.

Es zeigen:
- Figur 1:: einen Querschnitt durch einen rund ausgeführten Lichtwellenleiter und
- Figur 2:: einen Teilquerschnitt nach der Linie II - II in Figur 1.

In den Figuren 1 und 2 ist, soweit im einzelnen dargestellt, mit 1 allgemein ein Lichtwellenleiter bezeichnet, der einen Lichtleitkern 2 und eine als Schlauchkörper ausgebildete Außenwand 3 aufweist. Der Lichtleitkern 2 weist Gel, insbesondere Silicon-Gel oder andere Kunststoffe auf, wobei diese Werkstoffe in flüssigem Zustand in die als Schlauchkörper ausgebildete Außenwand 3 eingebracht sind.
Es sei ausdrücklich darauf hingewiesen, dass auch in anderer Weise, beispielsweise durch Extrudieren ein entsprechender Lichtwellenleiter hergestellt werden kann.
Zum Schutz gegen Beschädigung und auch zum Schutz gegen Lichtein- oder -austritt ist um die Außenwand 3 eine Schutzschicht 4 angebracht, die ebenfalls als elastischer Schlauch oder auch als Beschichtung bzw. Überzug ausgeführt sein kann.
In den Figuren ist der Lichtwellenleiter mit kreisrundem Querschnitt dargestellt. Es sei aber ausdrücklich darauf hingewiesen, dass je nach Anwendungsfall auch ein ovaler Querschnitt oder auch, wie in den Patentansprüchen definiert, ein rechteckiger Querschnitt vorgesehen sein kann. Es können sich auch noch andere Querschnittsformen dadurch ergeben, dass zwei oder mehr Lichtwellenleiter zu Baueinheiten, z.B. über die Außenwände, aneinander befestigt bzw. zusammengefasst sind

### Bezugszahlenliste

- 1: Lichtwellenleiter
- 2: Lichtleitkern
- 3: Außenwand
- 4: Schutzschicht

## Patentansprüche

1. Sicherheitsschalteinrichtung für kraftbetätigte Anlagen, wie Rolltore, Rollgitter, Hebe-, Arbeitsbühnen, Arbeitstische und dergleichen, für kraftbetätigte Maschinen, wie Roboter und fahrerlose Transportsysteme sowie für kraftbetätigte Fenster, Türen, Schiebeanlagen usw., insbesondere von Kraftfahrzeugen, mit zumindest einer Lichtquelle, einem Lichtwellenleiter (1), einem Lichtsensor und mit einer zugeordneten Steuereinrichtung, die in Abhängigkeit der vom Lichtsensor empfangenen Lichtstärke den Antrieb der Anlagen usw. steuert, wobei der Lichtwellenleiter (1) zumindest einen Lichtleitkern (2) mit hohem Brechungskoeffizienten und eine den Lichtleitkern (2) umhüllende Außenwand (3) mit geringerem Brechungskoeffizienten aufweist und wobei der Lichtleitkern (2) und die Außenwand (3) aus einem Werkstoff hergestellt sind, der bei betriebsfertigem Lichtwellenleiter (1) in einem elastisch verformbaren Zustand vorliegt,
**dadurch gekennzeichnet, dass** der Lichtleitkern (2) Gel, insbesondere Silicon-Gel, oder andere Kunststoffe aufweist,
dass die Außenwand (3) als Schlauchkörper ausgebildet ist, der vorzugsweise aus einem thermoplastischen Werkstoff hergestellt ist und
dass die Werkstoffe für den Lichtleitkern (2) und die Außenwand (3) glasklar sind.

2. Sicherheitsschalteinrichtung nach Anspruch 1,
**dadurch gekennzeichnet, dass** der Schlauchkörper von einer Schutzschicht (4) umgeben ist.

3. Sicherheitsschalteinrichtung nach Anspruch 2,
**dadurch gekennzeichnet, dass** die Schutzschicht (4) als Lichtschutzschicht ausgebildet ist.

4. Sicherheitsschalteinrichtung nach einem der vorhergehenden Ansprüche,
**dadurch gekennzeichnet, dass** der Lichtwellenleiter (1) einen rechteckigen Querschnitt aufweist.

5. Sicherheitsschalteinrichtung nach Anspruch 4,
**dadurch gekennzeichnet, dass** der Lichtwellenleiter (1) band- oder streifenartig ausgebildet ist.

6. Sicherheitsschalteinrichtung nach einem der vorhergehenden Ansprüche,
**dadurch gekennzeichnet, dass** die Lichtquelle und/oder der Lichtsensor stopfenartige Verlängerungen aufweisen, die den Innenabmessungen der Außenwand (3) angepasst sind.

7. Verfahren zum Herstellen eines Lichtwellenleiters nach einem der Ansprüche 1 bis 6,
**dadurch gekennzeichnet, dass** die Außenwand (3) Folien aufweist, wobei auf einer Folie das Lichtleitmaterial als Silicon-Gel-Grundmaterial aufgetragen wird, dass anschließend die weitere Folie aufgebracht wird und dass nach dem Aushärten oder Erstarren des Silicon-Gels band- oder streifenartige Lichtwellenleiter abgetrennt werden.

## Claims

1. Safety switching device for power-operated installations, such as rolling doors, rolling grilles, lifting platforms, working platforms, work benches and the like, for power-operated machines such as robots and driverless transport systems and for power-operated windows, doors, sliding installations etc., in particular in motor vehicles, having at least one light source, one optical waveguide (1), one light sensor and having an associated control device which controls the actuation of the installations etc. as a function of the light intensity received by the light sensor, wherein the optical waveguide (1) has at least one waveguide core (2) with high refractive index and an external wall (3) which encloses the waveguide core (2) and has a lower refractive index and wherein the waveguide core (2) and the external wall (3) are made of a material which is in an elastically deformable state in the ready-for-use optical waveguide (1), **characterized in that** the waveguide core (2) comprises gel, in particular silicone gel, or other plastics, **in that** the external wall (3) is in the form of a hose body which is preferably made of a thermoplastic material and **in that** the materials for the waveguide core (2) and the external wall (3) are as clear as glass.

2. Safety switching device according to Claim 1, **characterized in that** the hose body is enclosed by a protective layer (4).

3. Safety switching device according to Claim 2, **characterized in that** the protective layer (4) is in the form of a light protection layer.

4. Safety switching device according to one of the preceding claims, **characterized in that** the optical waveguide (1) has a rectangular cross section.

5. Safety switching device according to Claim 4, **characterized in that** the optical waveguide (1) is designed in a band- or strip-type manner.

6. Safety switching device according to one of the preceding claims, **characterized in that** the light source and/or the light sensor have plug-type extensions which are matched to the internal diameters of the external wall (3).

7. Method for producing an optical waveguide according to one of Claims 1 to 6, **characterized in that** the external wall (3) has films, wherein the waveguide material is applied as silicone gel base material on a film, **in that** subsequently the other film is applied and **in that** band- or strip-type optical waveguides are split off after curing or solidification of the silicone gel.

## Revendications

1. Dispositif de commutation de sécurité pour des équipements à actionnement mécanisé tels que des portails roulants, des rideaux de fer, des plates-formes de levage et de travail, des tables de travail et similaires, pour des machines à actionnement mécanisé tels que des robots et des systèmes de transport sans conducteur ainsi que des fenêtres, portes, installations coulissantes, etc. à actionnement mécanisé, notamment de véhicules automobiles, comprenant au moins une source de lumière, un câble à fibre optique (1), un détecteur de lumière et comprenant un dispositif de commande associé qui commande le mécanisme d'entraînement des équipements, etc. en fonction de l'intensité lumineuse reçue du détecteur de lumière, le câble à fibre optique (1) présentant au moins une âme en fibre optique (2) à coefficient de réfraction élevé et une paroi extérieure (3) entourant l'âme en fibre optique (2) et à faible coefficient de réfraction et l'âme en fibre optique (2) et la paroi extérieure (3) étant fabriquées dans un matériau qui se présente sur le câble à fibre optique (1) prêt à l'emploi dans un état déformable par élasticité, **caractérisé en ce que** l'âme en fibre optique (2) présente du gel, notamment du gel de silicone ou d'autres matières plastiques, que la paroi extérieure (3) est réalisée sous la forme d'un corps flexible qui est de préférence fabriqué dans un matériau thermoplastique et que les matériaux pour l'âme en fibre optique (2) et la paroi extérieure (3) sont transparents.

2. Dispositif de commutation de sécurité selon la revendication 1, **caractérisé en ce que** le corps flexible est entouré d'une couche protectrice (4).

3. Dispositif de commutation de sécurité selon la revendication 2, **caractérisé en ce que** la couche protectrice (4) est réalisée sous la forme d'une couche de protection contre la lumière.

4. Dispositif de commutation de sécurité selon l'une des revendications précédentes, **caractérisé en ce que** le câble à fibre optique (1) présente une section transversale rectangulaire.

5. Dispositif de commutation de sécurité selon la revendication 4, **caractérisé en ce que** le câble à fibre optique (1) est réalisé en forme de bande ou de ruban.

6. Dispositif de commutation de sécurité selon l'une des revendications précédentes, **caractérisé en ce que** la source de lumière et/ou le détecteur de lumière présentent des prolongations de type bouchon qui sont adaptées aux dimensions intérieures de la paroi extérieure (3).

7. Procédé de fabrication d'un câble à fibre optique selon l'une des revendications 1 à 6, **caractérisé en ce que** la paroi extérieure (3) présente des films, le matériau conducteur de lumière sous la forme d'un matériau de base en gel de silicone étant appliqué sur un film, que l'autre film est appliqué ensuite et que des câbles à fibre optique en forme de bande ou de ruban sont détachés après le durcissement ou la solidification du gel de silicone.
